# FASCICULE DE BREVET EUROPEEN

(11) **EP 2 619 012 B1**
(45) Date de publication et mention de la délivrance du brevet: **20.08.2014**
(21) Numéro de dépôt: 11758409.4
(22) Date de dépôt: 20.09.2011
(51) Int. Cl.: B41F 27/00, B41F 33/00

(54) **PROCEDE ET AGENCEMENT DE MISE EN REGISTRE DES COULEURS POUR UNE MACHINE D'IMPRESSION**
VERFAHREN UND ANORDNUNG ZUR REGISTRIERUNG VON FARBEN FÜR EINE DRUCKMASCHINE
METHOD AND ARRANGEMENT FOR REGISTERING COLORS FOR A PRINTING MACHINE

(30) Priorité: 21.09.2010 EP 10010002
(43) Date de publication de la demande: 31.07.2013
(73) Titulaire: BOBST MEX SA, 1031 Mex (CH)
(72) Inventeur: CHIARI, Mauro, CH-1026 Denges (CH); GRETSCH, Pierre, CH-1412 Valeyres-sous-Ursins (CH); ROSSET, Benoît, F-01220 Divonne-les-Bains (FR); TATTI, Daniel, CH-1302 Vufflens-la-Ville (CH)
(74) Mandataire: Poirier, Jean-Michel Serge
(86) Numéro de dépôt international: PCT/EP2011/004711
(87) Numéro de publication internationale: WO 2012/038069

(56) Documents cités:
- EP-A2- 1 693 199
- US-A1- 2002 084 648

## Description

La présente invention concerne un procédé pour mettre automatiquement en registre des couleurs dans une machine d'impression d'éléments en plaque. L'invention se rapporte également à un agencement pour mettre en registre des couleurs pour une machine d'impression d'éléments en plaque. L'invention concerne une machine d'impression possédant un agencement de mise en registre des couleurs.

Une machine d'impression est utilisée dans l'industrie de l'emballage pour l'impression d'éléments en plaque, tels que des feuilles de papier ou de carton. La machine comprend plusieurs stations successives. Une première station située la plus en amont est une station d'introduction introduisant successivement les feuilles les unes après les autres depuis le dessous d'une pile. La station d'introduction alimente plusieurs stations d'impression, sous la forme d'un ou de plusieurs groupes imprimeurs placés les uns à la suite des autres. Chacun des groupes imprimeurs imprime une couleur. En fin de machine est prévue une station de réception qui collecte les feuilles imprimées.

Dans le cas de l'impression de feuilles de carton, la technologie la plus fréquemment employée est l'impression en flexographie. Un groupe imprimeur comprend notamment un cylindre porte-cliché autour duquel s'enroule et y est tendu un cliché flexible. Ce cliché imprime la feuille après avoir été enduit d'encre grâce à un cylindre tramé appelé anilox et un dispositif encreur. La feuille passe entre le cylindre porte-cliché et un rouleau presseur. Le transport des feuilles d'un groupe à l'autre se fait par le dessus de celles-ci au moyen d'un train de rouleaux et d'un système d'aspiration, ce qui laisse totalement libre les surfaces inférieures des feuilles. Avec la position du cylindre porte-cliché et ce moyen de transport, l'impression se fait ainsi par le dessous de ces feuilles.

Les cylindres porte-cliché impriment chacun un ou plusieurs motifs avec une couleur différente lors de chacune de leurs rotations. Pour obtenir une image finale de qualité, il est notamment nécessaire que tous les motifs de couleurs différentes se superposent exactement. La recherche de la qualité du registre se fait par une opération de mise en registre des couleurs, en optimisant le réglage de la position relative des différents clichés sur les cylindres porte-cliché.

### Etat de la technique

Dans les machines d'impression existantes, le contrôle du repérage de ces impressions se fait par le biais de marques de repérage imprimées par chaque cylindre d'impression dans la zone réservée aux signes du contrôle de qualité, soit généralement dans la marge de la feuille. Ces marques permettent de déterminer l'erreur de repérage de chaque couleur par rapport à une couleur de référence. Cette opération, appelée mise en registre des couleurs, est réalisée à chaque changement de travail.

De nombreux dispositifs de lecture ou systèmes de vision connus permettent de détecter et de lire ces marques imprimées sur les feuilles défilant devant une source lumineuse. Pour compenser des décalages, l'opérateur envoie une correction manuelle qui agit sur la position latérale et/ou angulaire des cylindres porte-cliché des groupes imprimeurs correspondants.

Un premier phénomène devant être corrigé est un décalage longitudinal du cliché sur son cylindre porte-Cliché. Un deuxième phénomène devant être corrigé est un décalage transversal du cliché sur son cylindre porte-cliché. Un troisième phénomène devant être corrigé est un biaisage du cliché sur son cylindre porte-cliché, qui se caractérise par un travers de l'impression sur la feuille. Ceux-ci peuvent survenir par exemple en cas d'erreur de montage du cliché par l'opérateur. Ceux-ci peuvent peut également survenir en cas d'erreur de conception du cliché.

Cependant, une telle phase de mise en registre nécessite l'impression de feuilles les unes après les autres, avant le démarrage de l'impression en production. Chaque feuille imprimée est analysée par l'opérateur qui ajuste ainsi les couleurs entre-elles, par repositionnement du cliché et par réglage de la vitesse du cylindre porte-cliché Lors de chaque changement de travail, cette phase prend du temps pendant lequel la machine n'est pas en production. Cette phase est coûteuse en ce qui concerne l'encre consommée est le nombre de feuilles utilisées puis jetées après observation par l'observateur.

On connaît d'après le document US 2002/0084648 un procédé pour mettre en registre des images en couleurs les unes par rapport aux autres. Des marques de registre invisibles à l'oeil nu sont imprimées en étant espacées les unes des autres dans la direction de déplacement le long d'une bande ou d'une feuille. Les marques définissent une règle de façon à fournir sensiblement une mesure absolue de la position de la bande ou de la feuille.

Les différentes couleurs sont imprimées sur la bande ou la feuille à des emplacements espacés dans la direction de déplacement. Les marques sont détectées par un dispositif d'imagerie opto-électronique à chaque emplacement. En fonction de la détection, piloter l'impression de sorte que les différentes couleurs sont imprimées en registre les unes avec les autres.

Le document EP 1'693'199 décrit un procédé de correction d'une longueur d'impression comprenant une étape d'impression d'un élément avec plusieurs groupes imprimeurs et une étape de détection de marques de repérage. Les positions des différents marques de repérage sont déterminées par rapport au bord de l'élément et la correction automatisée de la longueur d'impression est faite lorsque la position d'une marque dévie par rapport au bord.

Cependant, la précision de la correction de registre avec un tel procédé est dépendante de la détection du bord de l'élément imprimé. Si la qualité, et notamment la précision de découpe du bord n'est pas bonne, la correction est alors insuffisante. De plus, la précision de correction est dépendante de la distance entre le bord et la marque de repérage imprimée. La marque est imprimée dans une zone de l'élément en dehors de l'image principale imprimée et constituant de la gâche. Cette distance est cependant diminuée par la présence de l'image se retrouvant principalement au centre de l'élément. Avec une zone de l'élément hors de l'image ayant une petite surface, la distance est petite, et par voie de conséquence la précision est faible.

Le document US- 6.553.906 décrit un procédé pour détecter un écart de registre sur un élément imprimé. Une étape consiste à détecter au moins au moins une marque de registre imprimée qui est associée à une couleur par rapport à au moins une autre marque de registre imprimée qui est associée à une autre couleur. Les marques sont détectées avec un densitomètre en raison de leur superposition. Les erreurs de registre sont détectées si les marques sont décalées dans un seul sens les unes par rapport aux autres.

Ce type de procédé de détection nécessite un dispositif de détection spécifique. De plus, une détection de différentes erreurs de registre nécessite d'imprimer les marques avec plusieurs orientations différentes. L'impression de toutes ces marques demande de la place dans une zone de l'élément en dehors de l'image principale imprimée et constituant de la gâche.

### Explosé de l'invention

Un objectif principal de la présente invention consiste à mettre au point un procédé permettant d'obtenir la mise en registre entre plusieurs couleurs dans une machine d'impression d'éléments en plaque. Un deuxième objectif est de permettre un étalonnage d'une machine d'impression grâce à un procédé automatique simple et rapide. Un troisième objectif est de diminuer le temps de réglage d'une machine d'impression, ainsi que le nombre d'éléments en plaque imprimés pour ce réglage. Un quatrième objectif est de mettre en oeuvre un procédé pour mettre en registre des couleurs grâce à un agencement spécifique. Un cinquième objectif est d'éviter les inconvénients des procédés et agencements de l'état de la technique. Un autre objectif encore est celui de réussir à régler une machine en simplifiant le travail de l'opérateur avant de lancer l'impression en production.

Un procédé pour mettre en registre au moins deux couleurs pour une machine d'impression d'éléments en plaque, équipée avec au moins deux groupes imprimeurs, comprend les étapes consistant à:
- imprimer sur un élément en plaque une première marque avec une première couleur par un premier groupe imprimeur,
- imprimer sur l'élément en plaque une deuxième marque avec la première couleur par le premier groupe imprimeur, la deuxième marque étant éloignée de la première marque,
- imprimer sur l'élément en plaque une troisième marque avec une deuxième couleur par un deuxième groupe imprimeur,
- imprimer sur l'élément en plaque une quatrième marque avec la deuxième couleur par le deuxième groupe imprimeur, la quatrième marque étant éloignée de la troisième marque,
- détecter sur l'élément en plaque imprimé la première marque et la troisième marque et la deuxième marque et la quatrième marque,
- générer un signal de réglage pour le deuxième groupe imprimeur, et
- régler le deuxième groupe imprimeur en fonction du signal de réglage généré. Conformément à un aspect de la présente invention, le procédé est caractérisé
- en ce qu'il comprend une étape consistant à déterminer
   - des écarts de position entre les première et troisième marques imprimées et les comparer avec un écart de position théorique connu entre les première et troisième marques, et
   - des écarts de position entre les deuxième et quatrième marques imprimées et les comparer avec un écart de position théorique connu entre les deuxième et quatrième marque, et
- en ce que l'étape consistant à générer le signal est mise en oeuvre en fonction des écarts déterminés,
de façon à mettre en registre la deuxième couleur par rapport à la première couleur.

Dans l'ensemble de la description, l'élément en plaque ou en feuille est défini, à titre d'exemple, comme étant en un matériau tel que du papier, du carton plat, du carton ondulé, du carton ondulé contrecollé, du plastique flexible, par exemple du polyéthylène (PE), du polyéthylène téréphtalate (PET), du polypropylène biorienté (BOPP), ou d'autres polymères, ou encore d'autres matériaux présentant une aptitude à être imprimée.

Les directions longitudinales et latérales sont définies par référence au sens de déplacement de l'élément en plaque dans la machine, selon son axe longitudinal médian. Les sens amont et aval sont définis en faisant référence au sens de déplacement de l'élément, suivant la direction longitudinale dans l'ensemble de la machine d'impression. Les bords avant, arrière et latéraux de l'élément sont définis en faisant référence au sens de déplacement suivant la direction longitudinale dans l'ensemble de la machine d'impression.

Autrement dit, en imprimant deux séries de marques de différentes couleurs à deux endroits différents et éloignés l'un de l'autre sur un seul et même élément en plaque, et en prévoyant une étape de détection et de comparaison pour les écarts entre ces marques, les erreurs de registre sont corrigées. Afin de permettre les calculs d'écarts de position de marques imprimées, les positions théoriques ou prédéfinies des séries de marques sont connues.

La première marque et la deuxième marque servent de marque de référence d'une seule couleur. Les écarts dans les deux dimensions, c'est-à-dire les écarts latéraux, longitudinaux et de biais entre les premières et deuxième marques de la première couleur et les troisième et quatrième marques de la deuxième couleur sont calculés. Ceci détermine les écarts de registre devant être corrigés par comparaison avec les écarts théorique connus à l'avance. Seules deux séries de marques avec chacune des couleurs sont nécessaires, ce qui prend peu de place sur zone de l'élément en dehors de l'image principale imprimée.

Les premier et le deuxième groupes imprimeurs, imprimant respectivement les première et deuxième couleurs, sont définis comme étant deux groupes imprimeurs différents choisis par l'opérateur parmi ceux qui sont disponibles dans la machine d'impression. Ces mêmes étapes de ce procédé sont valables pour toutes les autres marques avec les autres couleurs, et par comparaison avec les première et deuxième marques de la première couleur. Le procédé trouve son application en impression en flexographie ou en offset.

Dans un autre aspect de l'invention, un agencement de mise en registre d'au moins deux couleurs pour une machine d'impression d'élément en plaque est destiné à la mise en oeuvre du procédé. Dans un autre aspect de l'invention, un agencement met en registre au moins deux couleurs pour une machine d'impression d'éléments en plaque, équipée avec au moins deux groupes imprimeurs. L'élément en plaque est imprimé par un premier groupé imprimeur puis par un deuxième groupe imprimeur. L'élément en plaque circule du premier groupe imprimeur vers le deuxième groupe imprimeur. L'agencement comprend:
- au moins un système de vision, installé én aval des groupes imprimeurs, apte à détecter sur l'élément en plaque une première marque imprimée par le premier groupe imprimeur avec une première couleur, apte à détecter sur l'élément en plaque une troisième marque imprimée par le deuxième groupe imprimeur avec une deuxième couleur, apte à détecter sur l'élément en plaque une deuxième marque imprimée par le premier groupe imprimeur avec la première couleur, apte à détecter sur l'élément en plaque une quatrième marque imprimée par le deuxième groupe imprimeur avec la deuxième couleur, et apte à générer un signal de détection; et
- une unité de calcul et de commande, connectée au système de vision et connectée au groupe imprimeur, recevant le signal du système de vision, et apte à générer automatiquement un signal de réglage pour le groupe imprimeur.

L'agencement est caractérisé en ce que l'unité est apte à déterminer des écarts de position entre la première et la troisième marque et entre la deuxième et la quatrième marque, à les comparer par rapport à des écarts théoriques connus, de façon à mettre en registre la deuxième couleur par rapport à la première couleur.

Selon un autre aspect encore de l'invention, une machine d'impression comprenant au moins deux groupes imprimeurs, est caractérisée en ce qu'elle comprend un agencement de mise en registre d'au moins deux couleurs présentant une ou plusieurs des caractéristiques techniques décrites ci-dessous et revendiquées.

### Brève description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels:
- la Figure 1 représente une vue latérale synoptique d'une machine d'impression comprenant un agencement de mise en registre selon l'invention ;
- la Figure 2 représente une vue d'un élément en plaque imprimé et muni de marques d'impression selon un premier mode de réalisation ; et
- la Figure 3 représente une vue d'un élément en plaque imprimé et muni de marques d'impression selon un deuxième mode de réalisation ; et
- les Figures 4 à 7 représentent des vues partielles d'un élément en plaque imprimé et muni de marques d'impression selon un troisième mode de réalisation.

### Exposé détaillé de modes de réalisation préférés

Comme le montre la Figure 1, une machine d'impression 1, telle qu'une machine d'impression flexo, comprend :
- un bâti 2,
- une station d'introduction 3,
- cinq groupes imprimeurs 4, 6, 7, 8 et 9, successifs et disposés en ligne, imprimant cinq couleurs différentes, par exemple noir, bleu, rouge, vert et jaune, et
- une station de réception 11 (représentée en pointillés).

La station d'introduction 3 reçoit une pile d'éléments en plaque, par exemple sous la forme de feuilles de carton ondulé 12, vierges de toute impression, et les envoie les unes après les autres dans le premier groupe imprimeur 4. La station de réception 11 récupère les feuilles imprimées 13. Les feuilles 12 et 13 circulent d'un groupe imprimeur à l'autre grâce à des trains de rouleaux d'entraînement supérieurs 14 et à une série d'aspirations 16.

Chaque groupe imprimeur 4, 6, 7, 8 et 9 comprend un dispositif d'encrage avec un réservoir à encre inférieur 18, une pompe 19, des moyens de circulation de l'encre 21 et une chambre à racle 22 ou un rouleau encreur barbotant dans un bac à encre 23. Le dispositif d'encrage permet d'encrer un cylindre anilox 24. Le cylindre anilox 24 enduit d'encre le cliché 26 monté sur un cylindre porte-cliché 27.

Le cliché 26 est ajustable sur le cylindre porte-cliché 27, par exemple grâce à un dispositif tel que celui décrit dans le document EP- 0.972.639, ce qui permet un ajustement de position par rapport à la feuille 12. Le cylindre porte-cliché 27 est motorisé, ce qui permet un ajustement de position angulaire et/ou de vitesse du cliché 26 par rapport à la feuille 12.

Dans le procédé selon l'invention, le registre des cinq couleurs peut être réglé, tout d'abord en déplaçant le cliché 26 et en le repositionnant de manière différente sur le cylindre porte-cliché 27. Ce registre des cinq couleurs peut être également réglé en décalant angulairement le cylindre porte-cliché 27, en lui donnant de l'avance ou de retard.

Le procédé comprend plusieurs étapes successives, impliquant des étapes d'impression de marques de repérage sur les feuilles imprimées 13 et de détection de ces marques. Les marques sont prévues dès le départ en étant agencées sur les clichés 26 de tous les groupes imprimeurs 4, 6, 7, 8 et 9. Le procédé est mis en oeuvre grâce à un agencement de mise en registre des couleurs.

L'agencement comprend un système de vision 28, de type caméra numérique, assurant la détection des marques de repérage. Le système de vision 28 est installé à la sortie du dernier groupe imprimeur 9, avant la station de réception 11.

Dans une première étape, une première marque 29 est imprimée sur la feuille 13 par le premier groupe imprimeur 4. Cette première marque 29 a une première couleur, dans ce cas le noir. Dans un premier mode de réalisation préféré (voir Figure 2), la première marque 29 est imprimée à proximité d'un premier bord, qui est le bord avant 31 de la feuille 13. Cette première couleur de marque 29 sert de référence.

Dans une deuxième étape, une deuxième marque 32 qui est identique à la première marque 29 est imprimée une nouvelle fois sur la feuille 13 par le premier groupe imprimeur 4. Cette deuxième marque 32 est de ce fait noire. La deuxième marque 32 est éloignée de la première marque 29. Dans ce premier mode de réalisation, la deuxième marque 32 est imprimée à proximité d'un deuxième bord, qui est le bord arrière 33 de la feuille 13. La deuxième marque noire 32 sert également de référence.

Dans le premier mode de réalisation (Figure 2) et dans un deuxième mode de réalisation (Figure 3), le choix a été fait de donner à la première marque 29 et à la deuxième marque 32 une forme strictement identique, dans ce cas une forme de grille calibrée. La grille est définie comme étant un tableau quadrillé de plusieurs cases, de dimensions déterminées à l'avance. Le registre de la deuxième couleur, le bleu, et des autres couleurs suivantes, le rouge, le vert et le jaune est ajusté par rapport à la première couleur, le noir. La première marque 29 du bord avant 31 et la deuxième marque 32 du bord arrière 33 sont imprimées en plus du motif noir de l'image finale 34, plus au centre de la feuille 13.

Dans une troisième étape, une troisième marque 35 est imprimée sur la feuille 13 par le deuxième groupe imprimeur 6. Cette troisième marque 35 a une deuxième couleur, dans ce cas le bleu. Dans ce premier mode de réalisation, la troisième, marque 35 est imprimée à proximité du bord avant 31. La troisième marque 35 est imprimée à proximité de la première marque 29. Une position théorique existant entre la première marque 29 et la troisième marque 35 est connue, en étant prévue dès le départ dans la réalisation du cliché 26.

Dans une quatrième étape, une quatrième marque 36 est imprimée sur la feuille 13 par le deuxième groupe imprimeur 6. Cette quatrième marque 36 est de ce fait bleue. La quatrième marque 36 est éloignée de la troisième marque 35. Dans ce premier mode de réalisation, la quatrième marque 36 est imprimée à proximité du bord arrière 33. La quatrième marque 36 est imprimée à proximité de la deuxième marque 32. Une position théorique existant entre la deuxième marque 32 et la quatrième marque 36 est connue, en étant prévue dès le départ dans la réalisation du cliché 26.

Dans le premier mode de réalisation (Figure 2) et dans le deuxième mode de réalisation (Figure 3), le choix a été fait de donner à la troisième marque 35 et à la quatrième marque 36 une forme strictement identique, dans ce cas une forme de carré. Lorsque la première et le deuxième couleur sont en registre, le carré de la troisième marque 35 coïncide parfaitement avec la grille de la première marque 29 et le carré de la quatrième marque 36 coïncide parfaitement avec la grille de la deuxième marque 32, en étant disposés au centre de la case correspondante. La troisième marque 35 du bord avant 31 et la quatrième marque 36 du bord arrière 33 sont imprimées en plus du motif bleu de l'image finale 34, plus au centre de la feuille 13.

Dans une cinquième étape, la première marque 29 et la troisième marque 35 à proximité du bord avant 31 et la deuxième marque 32 et la quatrième marque 36 à proximité du bord arrière 33 sont détectées par le système de vision 28.

Les marques 29, 32, 35 et 36 sont imprimées sensiblement à proximité d'une même ligne longitudinale, qui est dans ce cas une ligne longitudinale médiane L de la feuille 13. Etant donné que les marques 29, 32, 35 et 36 sont imprimées au niveau des bords avant et arrière 31 et 33, et centrées par rapport à la feuille 13, le système de vision 28 est installé sur l'axe longitudinal médian de la machine 1. Un seul système 28 scannant une faible surface est nécessaire, ce qui permet de réduire les coûts.

Dans une sixième étape, des écarts de position entre la première marque 29 et la troisième marque 35 à proximité du bord avant 31 sont déterminés. Ces écarts de position sont comparés avec la position théorique connue entre la première marque 29 et la troisième marque 35. Et des écarts de position entre la deuxième marque 32 et la quatrième marque 36 à proximité du bord arrière 33 sont déterminés. Ces écarts de position sont comparés avec la position théorique connue entre la deuxième marque 32 et la quatrième marque 36.

Dans une septième étape, un signal de réglage 37 pour le deuxième groupe imprimeur 6 est automatiquement généré en fonction des écarts déterminés et comparés dans la sixième étape.

Dans une huitième étape, le deuxième groupe imprimeur 6 est réglé en fonction du signal de réglage généré 37. La couleur bleue imprimée par le deuxième groupe imprimeur 6 est mise en registre avec la couleur noire imprimée par le premier groupe imprimeur 4.

L'agencement de mise en registre des couleurs comprend une unité de calcul et de commande 38, mettant en oeuvre la sixième et la septième étape du procédé. L'unité 38 est électriquement connectée au système de vision 28 et aux groupes imprimeurs 4, 6, 7, 8 et 9. L'unité de calcul et de commande 38 reçoit un signal de détection 39 du système de vision 28 et génère de manière automatique en conséquence le signal de réglage 37.

Un premier type de signal de réglage 37 comprend un signal pour un ajustement de position du cliché 26 sur le cylindre porte-cliché 27 du deuxième groupe imprimeur 6. Un deuxième type de signal de réglage 37 comprend un signal pour un ajustement de vitesse et de position angulaire du cylindre porte-cliché 27 du deuxième groupe imprimeur 6.

Ces étapes du procédé permettant de mettre en registre la première couleur avec la deuxième couleur s'appliquent de manière analogue pour mettre en registre la première couleur avec la troisième couleur rouge, imprimée par le troisième groupe imprimeur 7, et la quatrième couleur verte, imprimée par le quatrième groupe imprimeur 8, et la cinquième couleur jaune, imprimée par le cinquième groupe imprimeur 9.

Dans le deuxième mode de réalisation (voir Figure 3), la première marque 41 et la troisième marque 42 sont imprimées à proximité d'un premier bord, qui est l'un des bords latéraux 43 de la feuille 13. La deuxième marque 46 et la quatrième marque 47 sont imprimées à proximité d'un deuxième bord, qui est l'autre des bords latéraux 44 de la feuille 13. Ces marques 41, 42, 46 et 47 se retrouvent également à proximité du bord avant 31 de la feuille 13. De manière analogue au premier mode de réalisation (Figure 2), le choix a été fait de donner à la première marque 41 et à la deuxième marque 46 la forme strictement identique de grille calibrée. Le choix a été fait de donner à la troisième marque 42 et à la quatrième marque 47 la forme strictement identique de carré.

Etant donné que les marques 41, 42, 46 et 47 sont imprimées au niveau des bords latéraux 43 et 47 de la feuille 13, deux systèmes de vision 28 sont installés chacun de part et d'autre du passage des feuilles 13, et au niveau des bords latéraux 43 et 44.

Dans un troisième mode de réalisation (voir Figures 4 à 7), et de manière analogue au premier mode de réalisation, la première marque 29 est imprimée à proximité du bord avant 31 de la feuille 13. Cette première couleur de marque 29 sert de référence. La deuxième marque 32 est imprimée à proximité du bord arrière 33 de la feuille 13. Cette deuxième marque 32 sert également de référence. La troisième marque 35 est imprimée à proximité du bord avant 31. La troisième marque 35 est imprimée à proximité de la première marque 29. La quatrième marque 36 est imprimée à proximité du bord arrière 33. La quatrième marque 36 est imprimée à proximité de la deuxième marque 32.

Une position théorique existant entre la première marque 29 et la troisième marque 35 est connue, en étant prévue dès le départ dans la réalisation du cliché 26 (voir traits tillés dans les Figures 4 à 7). Une position théorique existant entre la deuxième marque 32 et la quatrième marque 36 est connue, en étant prévue dès le départ dans la réalisation du cliché 26 (voir traits tillés dans les Figures 4 à 7).

Dans ce troisième mode de réalisation, le choix a été fait de donner à toutes les marques 29, 32, 35 et 36 une forme strictement identique, dans ce cas une forme de rond. Les marques 29, 32, 35 et 36 sont imprimées sensiblement à proximité d'une même ligne longitudinale, qui est dans ce cas la ligne longitudinale médiane L de la feuille 13. Les troisième marque 35 et quatrième marque 36 se retrouvent sur la ligne longitudinale médiane L.

Comme cela est visible en Figure 4, les marques 29, 32, 35 et 36 sont détectées comme étant à leur position de référence. Il n'y a aucune erreur latérale, longitudinale et en biais. Aucune correction de registre n'est nécessaire.

Comme cela est visible en Figure 5, il n'y a aucune erreur latérale et aucune erreur en biais. Une erreur longitudinale est détectée, la troisième marque 35 et la quatrième marque 36 étant toutes les deux décalées vers le bord arrière 33 de la feuille 13. L'agencement va faire une mise en registre de la deuxième couleur, en corrigeant la position angulaire du cylindre porte-cliché 27.

Comme cela est visible en Figure 6, il n'y a aucune erreur longitudinale et aucune erreur en biais. Une erreur latérale est détectée, la troisième marque 35 et la quatrième marque 36 étant toutes les deux décalées vers l'un des bords latéraux de là feuille 13. L'agencement va faire une mise en registre de la deuxième couleur, en corrigeant la position latérale du cliché 26 sur son cylindre porte-cliché 27.

Comme cela est visible en Figure 7, il n'y à aucune erreur latérale et aucune erreur longitudinale. Une erreur en biais est détectée, seule troisième marque 35 étant décalée vers l'un des bords latéraux de la feuille 13. L'agencement va faire une mise en registre de la deuxième couleur, en corrigeant la position en biais du cliché 26 sur son cylindre porte-cliché 27.

Tous les cas de combinaisons d'erreurs latérales, d'erreurs longitudinales et d'erreurs en biais pour toutes les couleurs peuvent être corrigés à l'aide du procédé et de l'agencement selon l'invention.

## Revendications

1. Procédé pour mettre en registre au moins deux couleurs pour une machine d'impression d'éléments en plaque (1), équipée avec au moins deux groupes imprimeurs (4, 6, 7, 8, 9), comprenant les étapes consistant à:
- imprimer sur un élément en plaque (13) une première marque (29) avec une première couleur par un premier groupe imprimeur (4),
- imprimer sur l'élément (13) une deuxième marque (32) avec la première couleur par le premier groupe imprimeur (4), éloignée de la première marque (29),
- imprimer sur l'élément (13) une troisième marque (35) avec une deuxième couleur par un deuxième groupe imprimeur (6),
- imprimer sur l'élément (13) une quatrième marque (36) avec la deuxième couleur par le deuxième groupe imprimeur (6), éloignée de la troisième marque (35),
- détecter sur l'élément (13) les première et troisième marques (29, 35) et les deuxième et quatrième marques (32, 36),
- générer un signal de réglage pour le deuxième groupe imprimeur (6), et
- régler le deuxième groupe imprimeur (6) en fonction du signal généré, **caractérisé**
**en ce qu'**il comprend une étape consistant à déterminer des écarts de position entre les première et troisième marques imprimées (29, 35) et les comparer avec un écart de position théorique connu entre les première et troisième marques (29, 35), et des écarts de position entre les deuxième et quatrième marques imprimées (32, 36) et les comparer avec un écart de position théorique connu entre les deuxième et quatrième marque (32, 36), et
**en ce que** l'étape consistant à générer le signal est mise en oeuvre en fonction des écarts déterminés, de façon à mettre en registre la deuxième couleur par rapport à la première couleur.

2. Procédé selon la revendication 1, **caractérisé en ce que** la première et la troisième, marques (29, 35) sont imprimées à proximité d'un premier bord (31) de l'élément (13), et **en ce que** la deuxième et la quatrième marques (32, 36) sont imprimées à proximité d'un deuxième bord (33) de l'élément (13).

3. Procédé selon la revendication 1 ou 2, **caractérisé en ce que** le premier bord est un bord avant (31) et le deuxième bord est un bord arrière (33) de l'élément (13), les marques (29, 32, 35, 36) étant imprimées sensiblement à proximité d'une même ligne longitudinale.

4. Procédé selon l'une quelconque des revendications précédentes, **caractérisé en ce que** le premier bord et le deuxième bord sont deux bords latéraux (43, 44) de l'élément (13).

5. Procédé selon l'une quelconque des revendications précédentes, **caractérisé en ce que** le signal est généré de façon à permettre un ajustement de position d'un cliché d'impression (26) sur un cylindre porte-cliché (27) du deuxième groupe imprimeur (6).

6. Procédé selon la revendication 5, **caractérisé en ce que** l'ajustement de position se fait latéralement.

7. Procédé selon la revendication 5 ou 6, **caractérisé en ce que** l'ajustement de position se fait en biais.

8. Procédé selon l'une quelconque des revendications précédentes, **caractérisé en ce que** le signal est généré de façon à permettre un ajustement de vitesse et de position angulaire d'un cylindre porte-cliché (27) du deuxième groupe imprimeur (6).

9. Procédé selon l'une quelconque des revendications précédentes, **caractérisé en ce que** les marques (29, 32, 35, 36) se présentent sous la forme d'un rond.

10. Procédé selon l'une quelconque des revendications 1 à 8, **caractérisé en ce que** la première et la deuxième marque (29, 32) se présentent sous la forme d'une grille à l'intérieur de laquelle sont respectivement imprimées la troisième et la quatrième marque (35, 36).

11. Agencement de mise en registre d'au moins deux couleurs pour une machine d'impression d'élément en plaque (1), équipée avec au moins deux groupes imprimeurs (4, 6, 7, 8, 9), l'élément en plaque (13) étant imprimé par un premier groupe imprimeur puis par un deuxième groupe imprimeurs, l'élément en plaque (13) circulant du premier groupe imprimeur vers le deuxième groupe imprimeur, comprenant:
- au moins un système de vision (28), installé en aval des groupes imprimeurs (4, 6, 7, 8, 9), apte à détecter sur l'élément en plaque (13) une première marque (29) imprimée par le premier groupe imprimeur avec une première couleur, une troisième marque (35) imprimée par le deuxième groupe imprimeur avec une deuxième couleur, une deuxième marque (32) imprimée par le premier groupe imprimeur avec la première couleur, une quatrième marque (36) imprimée par le deuxième groupe imprimeur avec la deuxième couleur, et à générer un signal de détection (39) ; et
- une unité de calcul et de commande (38), connectée au système de vision (28) et au groupe imprimeur (4, 6, 7, 8, 9), recevant le signal (39) du système de vision (28), et apte à générer automatiquement un signal de réglage (37) pour le groupe imprimeur (4, 6, 7, 8, 9),
**caractérisé en ce que** l'unité (38) est apte à déterminer des écarts de position entre la première et la troisième marque (29, 35) et entre la deuxième et la quatrième marque (32, 36), à les comparer par rapport à des écarts théoriques connus, de façon à mettre en registre la deuxième couleur par rapport à la première couleur.

12. Agencement selon la revendication 11, **caractérisé en ce qu'**il comprend un système de vision (28), monté en aval des groupes imprimeurs (4, 6, 7, 8, 9).

13. Agencement selon la revendication 12, **caractérisé en ce que** le système de vision (28) est positionné sur l'axe longitudinal médian de la machine.

14. Agencement selon la revendication 11, **caractérisé en ce qu'**il comprend deux systèmes de vision, positionnés chacun de part et d'autre du passage des éléments (13), et au niveau des bords latéraux (43, 44) des éléments (13).

15. Machine d'impression comprenant au moins deux groupes imprimeurs (4, 6, 7, 8, 9), **caractérisée en ce qu'**elle comprend un agencement de mise en registre au moins deux couleurs selon l'une quelconque des revendications 11 à 14.

## Patentansprüche

1. Verfahren zum Übereinanderpassen von mindestens zwei Farben für eine Maschine zum Bedrucken von Plattenelementen (1), die mit mindestens zwei Druckeinheiten (4, 6, 7, 8, 9) versehen ist, umfassend die Schritte, bestehend aus:
- Aufdrucken auf ein Plattenelement (13) einer ersten Marke (29) mit einer ersten Farbe durch eine erste Druckeinheit (4),
- Aufdrucken auf das Element (13) einer zweiten Marke (32) mit der ersten Farbe durch die erste Druckeinheit (4), die von der ersten Marke (29) beabstandet ist,
- Aufdrucken auf das Element (13) einer dritten Marke (35) mit einer zweiten Farbe durch eine zweite Druckeinheit (6),
- Aufdrucken auf das Element (13) einer vierten Marke (36) mit der zweiten Farbe durch die zweite Druckeinheit (6), die von der dritten Marke (35) beabstandet ist,
- Detektieren auf dem Element (13) die erste und die dritte Marke (29, 35) und die zweite und vierte Marke (32, 36),
- Erzeugen eines Regelsignals für die zweite Druckeinheit (6) und
- Regeln der zweiten Druckeinheit (6) in Abhängigkeit von dem erzeugten Signal,
**dadurch gekennzeichnet,**
**dass** es einen Schritt umfasst, der darin besteht, Positionsabweichungen zwischen der ersten und der dritten aufgedruckten Marke (29, 35) zu bestimmen und diese mit einer bekannten theoretischen Positionsabweichung zwischen der ersten und dritten aufgedruckten Marke (29, 35) zu vergleichen, und Positionsabweichungen zwischen der zweiten und der vierten aufgedruckten Marke (32, 36) zu bestimmen und diese mit einer bekannten theoretischen Positionsabweichung zwischen der zweiten und der vierten aufgedruckten Marke (32, 36) zu vergleichen, und
**dass** der Schritt, der im Erzeugen des Signals besteht, in Abhängigkeit der bestimmten Abweichungen dergestalt ausgeführt wird, dass die zweite Farbe relativ zu der ersten Farbe übereinander gepasst wird.

2. Verfahren nach Anspruch 1, **dadurch gekennzeichnet, dass** die erste und die dritte Marke (29, 35) in der Nähe eines ersten Rands (31) des Elements (13) aufgedruckt werden und dass die zweite und die vierte Marke (32, 36) in der Nähe eines zweiten Rands (33) des Elements (13) aufgedruckt werden.

3. Verfahren nach Anspruch 1 oder 2, **dadurch gekennzeichnet, dass** der erste Rand ein vorderer Rand (31) und der zweite Rand ein hinterer Rand (33) des Elements (13) ist, wobei die Marken (29, 32, 35, 36) im Wesentlichen in der Nähe derselben längsgerichteten Linie aufgedruckt werden.

4. Verfahren nach einem der vorhergehenden Ansprüche, **dadurch gekennzeichnet, dass** der erste Rand und der zweite Rand zwei seitliche Ränder (43, 44) des Elements (13) sind.

5. Verfahren nach einem der vorhergehenden Ansprüche, **dadurch gekennzeichnet, dass** das Signal derart erzeugt wird, dass es eine Positionsanpassung eines Druckstocks (26) auf einem Druckstockträgerzylinder (27) der zweiten Druckeinheit (6) ermöglicht.

6. Verfahren nach Anspruch 5, **dadurch gekennzeichnet, dass** die Positionsanpassung seitlich erfolgt.

7. Verfahren nach Anspruch 5 oder 6, **dadurch gekennzeichnet, dass** die Positionsanpassung schräg erfolgt.

8. Verfahren nach einem der vorhergehenden Ansprüche, **dadurch gekennzeichnet, dass** das Signal derart erzeugt wird, dass es eine Geschwindigkeitsanpassung und Winkelpositionsanpassung eines Druckstockträgerzylinders (27) der zweiten Druckeinheit (6) ermöglicht.

9. Verfahren nach einem der vorhergehenden Ansprüche, **dadurch gekennzeichnet, dass** die Marken (29, 32, 35, 36) rund sind.

10. Verfahren nach einem der Ansprüche 1 bis 8, **dadurch gekennzeichnet, dass** die erste und die zweite Marke (29, 32) die Form eines Rasters aufweisen, in dessen Innerem die dritte und die vierte Marke (35, 36) aufgedruckt werden.

11. Anordnung zum Übereinanderpassen von mindestens zwei Farben für eine Maschine zum Bedrucken eines Plattenelements (1), die mit mindestens zwei Druckeinheiten (4, 6, 7, 8, 9) versehen ist, wobei das Plattenelement (13) durch eine erste Druckeinheit und anschließend durch eine zweite Druckeinheit bedruckt wird, wobei das Plattenelement (13), das von der ersten Druckeinheit zu der zweiten Druckeinheit hin- und hergeht, Folgendes umfasst:
- mindestens ein Vision-System (28), das den Druckeinheiten (4, 6, 7, 8; 9) nachgelagert angeordnet und dazu geeignet ist, auf dem Plattenelement (13) eine erste Marke (29), die durch die erste Druckeinheit mit einer ersten Farbe aufgedruckt ist, eine dritte Marke (35), die durch die zweite Druckeinheit mit einer zweiten Farbe aufgedruckt ist, eine zweite Marke (32), die durch die erste Druckeinheit mit der ersten Farbe aufgedruckt ist, eine vierte Marke (36), die durch die zweite Druckeinheit mit der zweiten Farbe aufgedruckt ist, zu detektieren und ein Detektionssignal (39) zu erzeugen; und
- eine Rechen- und Steuereinheit (38), die mit dem Vision-System (28) und mit der Druckeinheit (4, 6, 7, 8, 9) verbunden ist, die das Signal (39) des Vision-Systems (28) empfängt und dazu geeignet ist, automatisch ein Regelsignal (37) für die Druckeinheit (4, 6, 7, 8, 9) zu erzeugen,
**dadurch gekennzeichnet, dass** die Einheit (38) dazu geeignet ist, Positionsabweichungen zwischen der ersten und der dritten Marke (29, 35) und zwischen der zweiten und der vierten Marke (32, 36) zu bestimmen, diese mit bekannten theoretischen Positionsabweichungen dergestalt zu vergleichen, um die zweite Farbe in Bezug zur ersten Farbe übereinanderzupassen.

12. Anordnung nach Anspruch 11, **dadurch gekennzeichnet, dass** sie ein Vision-System (28) umfasst, das den Druckeinheiten (4, 6, 7, 8; 9) nachgelagert angeordnet ist.

13. Anordnung nach Anspruch 12, **dadurch gekennzeichnet, dass** das Vision-System (28) auf der Längsmittelachse der Maschine positioniert ist.

14. Anordnung nach Anspruch 11, **dadurch gekennzeichnet, dass** sie zwei Vision-Systeme umfasst, die jeweils auf der einen und anderen Seite des Durchgangs der Elemente (13) und im Bereich der seitlichen Ränder (43, 44) der Elemente (13) angeordnet sind.

15. Druckmaschine, umfassend mindestens zwei Druckeinheiten (4, 6, 7, 8, 9), **dadurch gekennzeichnet, dass** sie eine Anordnung zum Übereinanderpassen von mindestens zwei Farben nach einem der Ansprüche 11 bis 14 umfasst.

## Claims

1. Method for registering at least two colors for a machine (1) for printing plate elements equipped with at least two printing units (4, 6, 7, 8, 9), the method comprising the steps of:
- printing on a plate element (13) a first mark (29) of a first color using a first printing unit (4),
- printing on the element (13) a second mark (32) at a distance from the first mark (29) of the first color using the first printing unit (4),
- printing on the element (13) a third mark (35) of a second color using a second printing unit (6),
- printing on the element (13) a fourth mark (36) at a distance from the third mark (35) of the second color using the second printing unit (6),
- detecting on the element (13) the first and third marks (29, 35) and the second and fourth marks (32, 36),
- generating an adjustment signal for the second printing unit (6), and
- adjusting the second printing unit (6) according to the signal generated,
**characterized**
**in that** the method comprises a step of determining position deviations between the first and third printed marks (29, 35) and comparing them with a known theoretical position deviation between the first and third marks (29, 35), and determining position deviations between the second and fourth printed marks (32, 36) and comparing them with a known theoretical position, deviation between the second and fourth marks (32, 36), and
**in that** the step of generating the signal is implemented according to the determined deviations, so as to register the second color relative to the first color.

2. Method according to claim 1, **characterized in that** the first and third marks (29, 35) are printed in the vicinity of a first edge (31) of the element (13) and **in that** the second and fourth marks (32, 36) are printed in the vicinity of a second edge (33) of the element (13).

3. Method according to claim 1 or 2, **characterized in that** the first edge is a front edge (31) and the second edge is a rear edge (33) of the element (13), the marks (29, 32, 35, 36) being printed in the vicinity of substantially the same longitudinal line.

4. Method according to any one of the preceding claims, **characterized in that** the first edge and the second edge are two lateral edges (43, 44) of the element (13).

5. Method according to any one of the preceding claims, **characterized in that** the signal is generated to enable a position adjustment of a printing plate (26) on a plate cylinder (27) of the second printing unit (6).

6. Method according to claim 5, **characterized in that** the position adjustment is effected laterally.

7. Method according to claim 5 or 6, **characterized in that** the position adjustment is a skew adjustment.

8. Method according to any one of the preceding claims, **characterized in that** the signal is generated so as to allow an adjustment of the speed and the angular position of a plate cylinder (27) of the second printing unit (6).

9. Method according to any one of the preceding claims, **characterized in that** the marks (29, 32, 35, 36) take a circle shape.

10. Method according to any one of claims 1 to 8, **characterized in that** the first and second marks (29, 32) take the shape of a grid inside which the third and fourth marks (35, 36), respectively, are printed.

11. Arrangement for registering at least two colors for a machine (1) for printing plate element, equipped with at least two printing units (4, 6, 7, 8, 9), the plate element (13) being printed by a first printing unit then a second printing unit, the plate element (13) circulating from the first printing unit to the second printing unit, the arrangement comprising:
- at least one vision system (28) installed downstream of the printing units (4, 6, 7, 8, 9), adapted to detect on the plate element (13) a first mark (29) printed by the first printing unit with a first color, a third mark (35) printed by the second printing unit with a second color, a second mark (32) printed by the first printing unit with the first color, a fourth mark (36) printed by the second printing unit with the second color, and to generate a detection signal (39); and
- a calculation and control unit (38) connected to the vision system (28) and to the printing unit (4, 6, 7, 8, 9), receiving the signal (39) from the vision system (28), and adapted to generate automatically an adjustment signal (37) for the printing unit (4, 6, 7, 8, 9),
**characterized in that** the control unit (38) is adapted to determine position deviations between the first and third marks (29, 35) and between the second and fourth marks (32, 36), to compare them to known theoretical deviations, so as to register the second color relative to the first color.

12. Arrangement according to Claim 11, **characterized in that** it comprises a vision system (28) mounted downstream of the printing units (4, 6, 7, 8, 9).

13. Arrangement according to Claim 12, **characterized in that** the vision system (28) is positioned on the median longitudinal axis of the machine.

14. Arrangement according to Claim 11, **characterized in that** it comprises two vision systems positioned one on each side of the passage of the elements (13) and at the lateral edges (43, 44) of the elements (13).

15. Printing machine comprising at least two printing units (4, 6, 7, 8, 9), **characterized in that** it comprises an arrangement according to any one of Claims 11 to 14 for registering at least two colors.
